# FASCICULE DE BREVET EUROPEEN

(11) **EP 0 952 240 B1**
(45) Date de publication et mention de la délivrance du brevet: **27.11.2002**
(21) Numéro de dépôt: 99400509.8
(22) Date de dépôt: 03.03.1999
(51) Int. Cl.: C23F 13/08

(54) **Dispositif de protection cathodique de cuve de chauffe-eau**
Vorrichtung für den kathodischen Schutz eines Wassererhitzers
Device for the cathodic protection of a water heater

(30) Priorité: 20.04.1998 FR 9804904
(43) Date de publication de la demande: 27.10.1999
(73) Titulaire: Atlantic - Société Française de Développement Thermique, 85000 La Roche-sur-Yon (FR)
(72) Inventeur: LePelletier, Yves, 85170 Le Poire Sur Vie (FR)
(74) Mandataire: Kaspar, Jean-Georges

(56) Documents cités:
- EP-A- 0 771 889
- WO-A-97/13890
- PATENT ABSTRACTS OF JAPAN vol. 010, no. 139 (C-348), 22 mai 1986 & JP 61 000592 A (MATSUSHITA DENKI SANGYO KK), 6 janvier 1986
- PATENT ABSTRACTS OF JAPAN vol. 013, no. 423 (C-638), 20 septembre 1989 & JP 01 162785 A (SANYO ELECTRIC CO LTD), 27 juin 1989

## Description

L'invention est relative à un dispositif de protection cathodique de cuve de chauffe-eau.

Le document EP 0 771 889 A1 décrit un dispositif de protection cathodique de chauffe-eau. Dans ce dispositif, un doigt de gant est porté par une bride d'obturation de la cuve du chauffe-eau ; ce doigt de gant porte à son extrémité un élément isolant de support d'une anode non consommable ; ledit élément isolant est traversé par ladite anode non consommable de manière à relier l'anode non consommable à un circuit électronique grâce à un conducteur isolé intérieur audit doigt de gant.

Ce dispositif donne généralement satisfaction, mais présente le risque d'une dégradation de l'élément isolant de support par oxydation électrolytique de l'eau de la cuve.

L'invention a pour but de remédier à cet inconvénient, en perfectionnant le dispositif existant, en augmentant la fiabilité et la durée d'utilisation de l'élément isolant de support.

L'invention a pour objet un dispositif de protection cathodique de cuve de chauffe-eau, du type comportant un doigt de gant tubulaire portant à son extrémité un élément isolant de support d'une anode non consommable, caractérisé en ce qu'une gaine étanche de protection est placée à l'intérieur de la cuve, entre l'anode et l'élément isolant, de manière à éviter la dégradation de l'élément isolant par oxydation électrolytique de l'eau de la cuve.

Selon d'autres caractéristiques de l'invention:
- ladite gaine étanche de protection enserre l'anode extérieurement à l'élément isolant et sur une partie de la longueur d'emmanchement de l'anode à l'intérieur de l'élément isolant,
- ladite gaine étanche de protection est une gaine composée à partir de deux matériaux, le premier matériau radialement intérieur présentant une température de fusion inférieure à celle du deuxième matériau radialement intérieur,, de manière à assurer un contact étroit de l'anode et du premier matériau par fusion du premier matériau et application du premier matériau fondu contre l'anode par thermorétraction du deuxième matériau,
- le premier matériau est un matériau thermoplastique fluoré,
- le deuxième matériau est un polymère fluoré thermorétractable,
- la gaine étanche de protection est interrompue pour permettre un serrage et un maintien de l'anode par l'élément isolant et éviter l'expulsion de l'anode à travers l'élément isolant lors de la montée en pression de la cuve,
- l'anode est une anode en titane ou en titane revêtu extérieurement d'un oxyde métallique ou tout autre matériau passivable,
- la gaine étanche de protection est appliquée sur l'anode avant emmanchement de l'anode gainée à travers l'élément isolant,
- ranode gainée est montée dans un support de connexion avant emmanchement de l'anode jusqu'à une position de butée dudit support de connexion sur l'élément isolant,
- le montage comportant l'anode gainée emmanchée dans l'élément isolant jusqu'à une position de butée est ensuite enfilé sur le doigt de gant.

L'invention sera mieux comprise grâce à la description qui va suivre donnée à titre d'exemple non limitatif en référence aux dessins annexés dans lesquels :
- la figure 1 représente schématiquement une vue partielle en section diamétrale d'un dispositif de l'art antérieur,
- la figure 2 représente schématiquement une vue agrandie analogue à la figure 1 illustrant le phénomène d'oxydation électrolytique,
- la figure 3 représente schématiquement un assemblage d'anodes pour dispositif selon l'invention,
- la figure 4 représente schématiquement une vue en section diamétrale d'un dispositif selon l'invention.

En référence aux figures 1 et 2, un dispositif selon l'invention comporte un doigt de gant 1 généralement métallique, portant un ensemble avec un élément de support isolant 2 d'une anode 3 en métal noble.

L'anode 3 en métal noble traverse l'élément 2 de support isolant et est raccordée à un connecteur 4 reliant l'anode métallique 3 à un fil conducteur électrique isolé 5.

A titre de matériau métallique utilisable pour l'anode 3, on peut choisir un matériau dans le groupe comportant les aciers inoxydables férritiques passivés extérieurement par passivation électrochimique, les aciers inoxydables austénitiques passivés extérieurement par passivation électrochimique, l'aluminium, le férrosilicium, le titane platiné, le niobium platiné, le titane platiné et le titane revêtu d'une couche de revêtement d'oxyde métallique. De préférence, on utilise une anode 3 en titane ou en titane revêtu extérieurement d'un oxyde métallique.

De manière connue en soi l'anode 3 est reliée par le connecteur 4 et le conducteur isolé 5 à un générateur de courant de type connu en soi, par exemple du type décrit dans le document EP 0 771 889 A1.

Sur la figure 2, l'extrémité de l'élément 2 de support isolant est attaqué par oxydation électrolytique résultant du passage du courant de protection cathodique dans l'eau de la cuve et se désagrège à l'emplacement où l'anode 3 débouche de l'élément 2 de support isolant. Cette désagrégation libère des particules 6 de petite taille qui se répandent dans l'eau de la cuve par exemple en suivant le trajet des flèches 7.

Cette désagrégation est importante pour des éléments de support isolant constitués par un capuchon protecteur réalisé en matériau élastomère.

En référence à la figure 3, selon l'invention, une gaine 8 étanche de protection est prévue pour être placée entre l'anode 3 et l'élément isolant 2, de manière à éviter la dégradation de l'élément isolant 2 par oxydation électrolytique de l'eau de la cuve.

La gaine étanche 8 de protection est avantageusement une gaine composée à partir de deux matériaux. Le premier matériau forme un revêtement 9 radialement intérieur, tandis que le deuxième matériau forme un revêtement 10 radialement extérieur appliquant le premier revêtement 9 contre l'anode 3, de manière à assurer l'étanchéité.

De préférence, le premier matériau radialement intérieur présente une température de fusion inférieure à celle du matériau radialement extérieur : ainsi, lors du chauffage de la gaine 8 à une température intermédiaire entre les températures de fusion des deux matériaux, le premier matériau intérieur fond et est appliqué contre l'anode 3 par la rétraction du deuxième matériau. La gaine ainsi constituée est étanche et enserre l'anode 3 de manière à éviter tout glissement lors de l'emmanchement ultérieur à travers l'élément isolant 2.

Avantageusement, le premier matériau constituant le revêtement 9 est un matériau thermoplastique fluoré, tandis que le deuxième matériau est un polymère fluoré thermorétractable, par exemple un polytétrafluoréthylène (PTFE).

La gaine 8 étanche de protection est interrompue sur une longueur 1 pour permettre un serrage et un maintien de l'anode 3 par l'élément isolant 2 de support et éviter l'expulsion de l'anode gainée à travers l'élément isolant 2 lors de la montée en pression de la cuve.

Avantageusement, l'ordre des opérations est le suivant : on prépare tout d'abord l'anode 3 et on lui applique la gaine composée de deux matériaux que l'on chauffe pour assurer une bonne application de la gaine 8 sur l'anode 3 fournissant une étanchéité à l'eau, même sous pression à l'interface entre l'anode 3 et le revêtement 9 ; on monte ensuite l'anode gainée dans le connecteur ou support de connexion 4 muni de son conducteur isolé 5.

L'assemblage ainsi constitué et représenté à la figure 3 est ensuite emmanché à force par l'intérieur du capuchon ou élément isolant 2 de support jusqu'à ce que le support 4 de connexion vienne buter contre le bord de l'élément isolant.

En référence à la figure 4, le montage réalisé par formation de la gaine, assemblage au connecteur 4 et emmanchement de cet assemblage à travers le capuchon 2 est représenté dans une position préalable à l'enfilement de ce montage sur le tube 1 de doigt de gant par poussée dans le sens de la flèche 11.

Lorsque ce montage est complètement enfilé sur le doigt de gant 1, la position obtenue est analogue à celle représentée en référence à la figure 1.

La cuve peut alors être remplie d'eau et est susceptible de monter en pression lors du chauffage de l'eau, puisque l'étanchéité sera automatiquement obtenue par la pression extérieure exercée sur le capuchon isolant 2. En effet, cette augmentation de pression produit une contraction du capuchon 2 en serrant le tube 1 et une contraction de la partie de serrage s'étendant sur une longueur 1 correspondant à l'interruption de la gaine étanche 8. Cette contraction autour de l'anode 3 empêche toute expulsion de l'anode gainée à travers l'orifice d'emmanchement.

L'invention permet ainsi d'éviter l'oxydation électrolytique du capuchon résilient 2, tout en assurant un maintien et une étanchéité sous pression identique à celle de l'art antérieur.

La nature du ou des matériaux utilisés pour constituer la gaine 8 entourant l'anode métallique 3 ne constitue pas un obstacle à la bonne étanchéité du dispositif, du fait de la préservation d'une longueur 1 de serrage assurant un contact direct du métal de l'anode et du matériau du capuchon résilient 2.

L'invention décrite en référence à un mode de réalisation particulier n'y est nullement limitée, mais couvre au contraire toute modification de forme et toute variante de réalisation dans le cadre de l'invention.

## Revendications

1. Dispositif de protection cathodique de cuve de chauffe-eau, du type comportant un doigt de gant (1) portant à son extrémité un élément isolant (2) de support d'une anode (3) non consommable, **caractérisé en ce qu'**une gaine étanche (8) de protection est placée entre l'anode (3) et l'élément isolant (2) à l'intérieur de la cuve, de manière à éviter la dégradation de l'élément isolant (2) par oxydation électrolytique de l'eau de la cuve.

2. Dispositif selon la revendication 1, **caractérisé en ce que** ladite gaine étanche (8) de protection enserre l'anode (3) extérieurement à l'élément isolant (2) et sur une partie de la longueur d'emmanchement de l'anode (3) à l'intérieur de l'élément isolant (2).

3. Dispositif selon la revendication 1 ou la revendication 2, **caractérisé en ce que** ladite gaine étanche (8) de protection est une gaine composée à partir de deux matériaux, le premier matériau radialement intérieur (9) présentant une température de fusion inférieure à celle du deuxième matériau radialement extérieur (10), de manière à assurer un contact étroit de l'anode (3) et du premier matériau (9) par fusion du premier matériau (9) et application du premier matériau (9) fondu contre l'anode par thermorétraction du deuxième matériau (10).

4. Dispositif selon la revendication 3, **caractérisé en ce que** le premier matériau (9) est un matériau thermoplastique fluoré.

5. Dispositif selon la revendication 3 ou la revendication 4,, **caractérisé en ce que** le deuxième matériau (10) est un polymère fluoré thermorétractable.

6. Dispositif selon l'une quelconque des revendications précédentes, **caractérisé en ce que** la gaine étanche (8) de protection est interrompue pour permettre un serrage et un maintien de l'anode (3) par l'élément isolant (2) et éviter l'expulsion de l'anode (3) à travers l'élément isolant (2)lors de la montée en pression de la cuve

7. Dispositif selon l'une quelconque des revendications précédentes, **caractérisé en ce que** l'anode (3) est une anode en titane ou en titane revêtu extérieurement d'un oxyde métallique ou tout autre matériau passivable.

8. Dispositif selon l'une quelconque des revendications précédentes, **caractérisé en ce que** la gaine étanche (8) de protection est appliquée sur l'anode (3) avant emmanchement de l'anode (3) gainée à travers l'élément isolant (2).

9. Dispositif selon la revendication 8, **caractérisé en ce que** l'anode (3) gainée (8) est montée dans un support (4) de connexion avant emmanchement de l'anode jusqu'à une position de butée dudit support de connexion (4) sur l'élément isolant (2).

10. Dispositif selon la revendication 9, **caractérisé en ce que** le montage comportant l'anode (3) gainée (8) emmanchée dans l'élément isolant (2) jusqu'à une position de butée est ensuite enfilé sur le doigt de gant (1).

## Claims

1. A device for the cathodic protection of a water heater, of the type comprising a member like the finger of a glove (1) having at its end an insulating member (2) for supporting a non-consumable anode (3), **characterised in that** an impermeable protective sheath (8) is placed between the anode (3) and the insulating member (2) inside the tank so as to avoid degradation of the insulating member (2) by electrolytic oxidation of the water in the tank.

2. A device according to Claim 1, **characterised in that** the said impermeable protective sheath (8) encloses the anode (3) externally to the insulating member (2) and on a part of the insertion length of the anode (3) on the inside of the insulating member (2).

3. A device according to Claim 1 or Claim 2, **characterised in that** the said impermeable protective sheath (8) is a sheath composed of two materials, the first, radially inner, material (9) having a melting point lower than that of the second, radially outer, material (10) in such a way as to ensure close contact between the anode (3) and the first material (9) by melting of the first material (9) and application of the melted first material (9) against the anode by heat-shrinking of the second material (10).

4. A device according to Claim 3, **characterised in that** the first material (9) is a fluorine-containing thermoplastic material.

5. A device according to Claim 3 or Claim 4, **characterised in that** the second material (10) is a heat-shrinkable fluorine-containing polymer.

6. A device according to any one of the preceding claims, **characterised in that** the protective sheath (8) is truncated to allow the anode (3) to be gripped and held by the insulating member (2) and to avoid expulsion of the anode (3) via the insulating member (2) when the pressure builds up in the tank.

7. A device according to any one of the preceding claims, **characterised in that** the anode (3) is an anode made of titanium or of titanium coated on the outside with a metal oxide or any other passivatable material.

8. A device according to any one of the preceding claims, **characterised in that** the impermeable protective sheath (8) is applied to the anode (3) prior to insertion of the sheathed anode (3) through the insulating member (2).

9. A device according to Claim 8, **characterised in that** the sheathed (8) anode (3) is mounted in a connecting support (4) prior to insertion of the anode up to a stop position of the said connecting support (4) on the insulating member (2).

10. A device according to Claim 9, **characterised in that** the mounting comprising the sheathed (8) anode (3) inserted in the insulating member (2) up to a stop position is then threaded on to the glove-finger (1).

## Patentansprüche

1. Vorrichtung zum kathodischen Schutz eines Wasseraufheizbehälters des Typs mit einem Finger (1), der an seinem Ende ein isolierendes Halterungselement (2) für eine unverbrauchbare Anode (3) trägt, **dadurch gekennzeichnet, daß** eine dichte Schutzhülle (8) zwischen der Anode (3) und dem isolierenden Element (2) im Inneren des Behälters angebracht ist, um eine Degradation des isolierenden Elementes (2) durch elektrolytische Oxidation des Wassers im Behälter zu vermeiden.

2. Vorrichtung nach Anspruch 1, **dadurch gekennzeichnet, daß** die dichte Schutzhülle (8) die Anode (3) außen am isolierenden Element (2) und auf einem Teil der Einstecklänge der Anode (3) im Inneren des isolierenden Elementes (2) festspannt.

3. Vorrichtung nach Anspruch 1 oder Anspruch 2, **dadurch gekennzeichnet, daß** die dichte Schutzhülle (8) eine Hülle ist, die aus zwei Materialien zusammengesetzt ist, wobei das radial innere, erste Material (9) eine niedrigere Schmelztemperatur als das radial äußere, zweite Material (10) aufweist, um einen engen Kontakt zwischen der Anode (3) und dem ersten Material (9) durch Schmelzen des ersten Materials (9) und Anliegen des geschmolzenen, ersten Materials (9) gegen die Anode durch Wärmeschrumpfung des zweiten Materials (10) sicherzustellen.

4. Vorrichtung nach Anspruch 3, **dadurch gekennzeichnet, daß** das erste Material (9) ein fluoriertes, thermoplastisches Material ist.

5. Vorrichtung nach Anspruch 3 oder Anspruch 4, **dadurch gekennzeichnet, daß** das zweite Material (10) ein fluoriertes, wärmeschrumpfbares Polymer ist.

6. Vorrichtung nach einem der vorhergehenden Ansprüche, **dadurch gekennzeichnet, daß** die dichte Schutzhülle (8) unterbrochen ist, um ein Einspannen und Haltern der Anode (3) durch das isolierende Element (2) zuzulassen und ein Herausschieben der Anode (3) durch das isolierende Element (2) hindurch bei einem Druckanstieg in dem Behälter zu vermeiden.

7. Vorrichtung nach einem der vorhergehenden Ansprüche, **dadurch gekennzeichnet, daß** die Anode (3) eine Anode aus Titan oder aus außen mit einem Metalloxid oder einem anderen passivierbaren Material beschichtetem Titan ist.

8. Vorrichtung nach einem der vorhergehenden Ansprüche, **dadurch gekennzeichnet, daß** die dichte Schutzhülle (8) auf der Anode (3) vor dem Einstecken der umhüllten Anode (3) durch das isolierende Element (2) hindurch angebracht wird.

9. Vorrichtung nach Anspruch 8, **dadurch gekennzeichnet, daß** die mit der Hülle (8) versehene Anode (3) in einen Anschlußträger (4) montiert ist, bevor die Anode bis zu einer Anschlagstellung des Anschlußträgers (4) an dem isolierenden Element (2) eingesteckt wird.

10. Vorrichtung nach Anspruch 9, **dadurch gekennzeichnet, daß** die Montageanordnung, welche die mit der Hülle (8) versehene, bis zu einer Anschlagstellung in das isolierende Element (2) eingesteckte Anode (3) umfaßt, anschließend auf den Finger (1) aufgeschoben wird.
